# FASCICULE DE BREVET EUROPEEN

(11) **EP 3 718 453 B1**
(45) Date de publication et mention de la délivrance du brevet: **23.10.2024**
(21) Numéro de dépôt: 20164937.3
(22) Date de dépôt: 23.03.2020
(51) Int. Cl.: A47L 9/02, A47L 9/06

(54) **SUCEUR D'ASPIRATEUR POURVU D'UNE NERVURE DE GRATTAGE ARRIERE**
SAUGDÜSE EINES STAUBSAUGERS MIT EINEM HINTEREN ABSTREIFSTEG
VACUUM CLEANER NOZZLE EQUIPPED WITH A REAR SCRAPING RIB

(30) Priorité: 05.04.2019 FR 1903696
(43) Date de publication de la demande: 07.10.2020
(73) Titulaire: SEB S.A., 69130 Ecully (FR)
(72) Inventeur: PHILIPPE, Christelle, 76480 SAINT-PIERRE-DE-VARENGEVILLE (FR); VIVIER, Jean-Damien, 76800 SAINT-ÉTIENNE-DU-ROUVRAY (FR); PORTELA, Virginie, 27120 AIGLEVILLE (FR)
(74) Mandataire: SEB Développement

(56) Documents cités:
- EP-A1- 1 210 898
- EP-A1- 2 623 006
- EP-A1- 3 181 029
- US-A1- 2003 182 752

## Description

### Domaine technique

La présente invention concerne le domaine des aspirateurs équipés d'un suceur d'aspirateur, également nommé tête de succion, permettant d'aspirer les poussières et les déchets de faible granulométrie présents sur une surface.

### Etat de la technique

Les aspirateurs équipés d'un suceur d'aspirateur sont bien connus sur le marché, ceux-ci permettant de nettoyer des surfaces par aspiration pour l'évacuation des poussières et des déchets de faible granulométrie reposant sur celles-ci. La surface à aspirer peut par exemple être du carrelage, du parquet, du stratifié, de la moquette ou un tapis.

Un suceur d'aspirateur comprend traditionnellement un manchon de raccordement et une semelle munie d'une face inférieure et d'une bouche d'aspiration communiquant avec le manchon de raccordement et débouchant sur la face inférieure de la semelle. La face inférieure de la semelle est destinée à être positionnée de manière attenante à la surface à aspirer durant l'utilisation du suceur d'aspirateur.

La semelle du suceur d'aspirateur peut par exemple être pourvue d'une bouche d'aspiration s'étendant transversalement à une direction de déplacement du suceur d'aspirateur, d'une surface de glissement avant et d'une surface de glissement arrière qui sont situées de part et d'autre de la bouche d'aspiration et qui sont planes.

De façon connue, la surface de glissement arrière est inclinée par rapport à la surface de glissement avant d'un angle d'inclinaison élevé, et par exemple d'environ 10°.

Une telle configuration du suceur d'aspirateur assure une alimentation en air satisfaisante du suceur d'aspirateur pour permettre l'aspiration de déchets sur sols lisses et durs.

Toutefois, une telle configuration du suceur d'aspirateur n'assure pas un plaquage optimisé du suceur d'aspirateur sur le sol à nettoyer, et en particulier lorsque ce dernier est un sol mou, tel qu'une moquette. Ainsi, un suceur d'aspirateur tel que décrit précédemment ne présente pas des performances d'aspiration satisfaisantes pour l'aspiration de sols mous.

Le document EP 3 181 029 A1 divulgue un suceur comprenant une semelle munie d'une face inférieure et d'une bouche d'aspiration débouchant sur la face inférieure. La semelle comporte une nervure arrière. La nervure arrière est positionnée à l'arrière de la bouche d'aspiration et fait saillie depuis la face inférieure de la semelle.

La face inférieure comporte une surface de glissement arrière et une surface de glissement avant qui sont situées de part et d'autre de la bouche d'aspiration et qui sont sensiblement planes. La surface de glissement arrière jouxte la nervure arrière et est située à l'arrière de la nervure arrière. La face inférieure comporte une surface chanfreinée arrière qui s'étend dans le prolongement de la surface de glissement arrière et qui est sensiblement plane.

### Résumé de l'invention

La présente invention vise à remédier à tout ou partie de ces inconvénients.

Le problème technique à la base de l'invention consiste notamment à fournir un suceur d'aspirateur de structure fiable et économique, tout en garantissant des performances d'aspiration améliorées.

A cet effet, la présente invention concerne un suceur d'aspirateur comprenant une semelle munie d'une face inférieure et d'une bouche d'aspiration débouchant sur la face inférieure, la semelle comportant une nervure de grattage arrière qui est destinée à gratter un sol à nettoyer, la nervure de grattage arrière étant positionnée à l'arrière de la bouche d'aspiration et faisant saillie de la face inférieure de la semelle, la face inférieure comportant une surface de glissement arrière et une surface de glissement avant qui sont situées de part et d'autre de la bouche d'aspiration et qui sont sensiblement planes, la surface de glissement arrière jouxtant la nervure de grattage arrière et étant située à l'arrière de la nervure de grattage arrière, la face inférieure comportant en outre une surface chanfreinée arrière qui s'étend dans le prolongement de la surface de glissement arrière et qui est sensiblement plane. La présente invention se caractérise par une surface chanfreinée arrière formant un angle d'inclinaison compris entre 1° et 4° par rapport à la surface de glissement arrière.

Une telle configuration de la face inférieure de la semelle, et notamment la configuration de la surface de glissement arrière et de la surface chanfreinée arrière, garantit un plaquage optimisé du suceur d'aspirateur sur le sol à nettoyer tout en assurant une alimentation en air suffisante du suceur d'aspirateur pour permettre l'aspiration des déchets, et ce sans pour autant déventer le suceur d'aspirateur et dégrader la résistance à l'avancement ressentie par l'utilisateur lors des déplacements du suceur d'aspirateur sur le sol à nettoyer.

En outre, la présence de la nervure de grattage arrière assure un grattage optimisé des sols mous à nettoyer.

Ainsi, la configuration de la face inférieure de la semelle du suceur d'aspirateur selon la présente invention confère à ce dernier des performances d'aspiration améliorées aussi bien pour les sols durs que pour les sols mous.

Le suceur d'aspirateur peut en outre présenter une ou plusieurs des caractéristiques suivantes, prises seules ou en combinaison.

Selon un mode de réalisation de l'invention, la nervure de grattage arrière présente une hauteur comprise entre 0,3 mm et 0,9 mm, et par exemple d'environ 0,5 mm.

Selon un mode de réalisation de l'invention, la nervure de grattage arrière présente une épaisseur comprise entre 0,5 mm et 1,5 mm, et par exemple d'environ 1 mm.

Selon un mode de réalisation de l'invention, la nervure de grattage arrière s'étend à proximité et le long d'un bord arrière de la bouche d'aspiration.

Selon un mode de réalisation de l'invention, la nervure de grattage arrière s'étend sur toute la longueur du bord arrière de la bouche d'aspiration.

Selon un mode de réalisation de l'invention, la nervure de grattage arrière est située à l'intersection de la face inférieure de la semelle et d'une paroi latérale arrière de la bouche d'aspiration.

Selon un mode de réalisation de l'invention, la nervure de grattage arrière s'étend dans la continuité de la paroi latérale arrière de la bouche d'aspiration.

Selon un mode de réalisation de l'invention, la nervure de grattage arrière est sensiblement rectiligne et s'étend selon une direction d'extension.

Selon un mode de réalisation de l'invention, la nervure de grattage arrière présente une forme globalement parallélépipédique.

Selon un mode de réalisation de l'invention, la nervure de grattage arrière est rigide, et est par exemple en matière plastique rigide.

Selon un mode de réalisation de l'invention, la surface de glissement arrière présente une largeur, mesurée selon une direction transversale à la direction d'extension de la nervure de grattage arrière, qui est comprise entre 4 mm et 10 mm, et qui est par exemple d'environ 8,5 mm.

Selon un mode de réalisation de l'invention, la surface de glissement arrière et la surface chanfreinée arrière présentent une largeur totale, mesurée selon une direction transversale à la direction d'extension de la nervure de grattage arrière, qui est comprise entre 15 mm et 25 mm, et qui est par exemple d'environ 20,5 mm.

Selon un mode de réalisation de l'invention, la surface chanfreinée arrière présente une largeur, mesurée selon une direction transversale à la direction d'extension de la nervure de grattage arrière, qui est comprise entre 10 mm et 15 mm, et qui est par exemple d'environ 12 mm.

Selon un mode de réalisation de l'invention, l'angle d'inclinaison est d'environ 2,7 °.

Selon un mode de réalisation de l'invention, la bouche d'aspiration s'étend selon une direction principale qui est transversale à une direction de déplacement du suceur d'aspirateur.

Selon un mode de réalisation de l'invention, la surface de glissement arrière et la surface de glissement avant sont sensiblement parallèles.

Selon un mode de réalisation de l'invention, la surface de glissement arrière et la surface de glissement avant sont sensiblement coplanaires.

Selon un mode de réalisation de l'invention, le suceur d'aspirateur comporte au moins une brosse déplaçable entre une position abaissée dans laquelle l'au moins une brosse est positionnée en saillie de la face inférieure de la semelle, et une position relevée dans laquelle l'au moins une brosse est positionnée en retrait de la face inférieure de la semelle.

Selon un mode de réalisation de l'invention, le bord arrière de la bouche d'aspiration est sensiblement parallèle au bord avant de la bouche d'aspiration.

Selon un mode de réalisation de l'invention, la surface de glissement avant s'étend à partir du bord avant de la bouche d'aspiration.

Selon un mode de réalisation de l'invention, la surface chanfreinée arrière s'étend jusqu'à un bord arrière de la semelle.

Selon un mode de réalisation de l'invention, la surface de glissement arrière comporte un bord arrière qui est sensiblement parallèle à la direction d'extension de la nervure de grattage arrière. Avantageusement, le bord arrière de la surface de glissement arrière est sensiblement rectiligne.

Selon un mode de réalisation de l'invention, la surface de glissement arrière comporte un bord avant qui est sensiblement parallèle à la direction d'extension de la nervure de grattage arrière. Avantageusement, le bord avant de la surface de glissement arrière est sensiblement rectiligne.

Selon un mode de réalisation de l'invention, la surface de glissement arrière s'étend à partir de la nervure de grattage arrière.

Selon un mode de réalisation de l'invention, la surface de glissement arrière s'étend d'un premier bord latéral de la semelle jusqu'à un deuxième bord latéral de la semelle opposé au premier bord latéral.

Selon un mode de réalisation de l'invention, la surface chanfreinée arrière s'étend du premier bord latéral de la semelle jusqu'au deuxième bord latéral de la semelle.

Selon un mode de réalisation de l'invention, la surface de glissement avant s'étend du premier bord latéral de la semelle jusqu'au deuxième bord latéral de la semelle.

Selon un mode de réalisation de l'invention, le suceur d'aspirateur comporte des roues de déplacement configurées pour rouler sur le sol à nettoyer.

Selon un mode de réalisation de l'invention, le suceur d'aspirateur est configuré de telle sorte que la surface de glissement arrière et la surface de glissement avant sont sensiblement horizontales lorsque les roues de déplacement sont en contact avec le sol à nettoyer.

La présente invention concerne en outre un aspirateur domestique comprenant un suceur d'aspirateur tel que précédemment décrit.

### Brève description des figures

L'invention sera bien comprise à l'aide de la description qui suit en référence aux dessins schématiques annexés représentant, à titre d'exemple non limitatif, une forme d'exécution de ce suceur d'aspirateur.
La figure 1 est une vue en perspective de dessous d'un suceur d'aspirateur selon la présente invention.
La figure 2 est une vue de côté du suceur d'aspirateur de la figure 1.
La figure 3 est une vue en perspective de dessous d'une semelle du suceur d'aspirateur de la figure 1.
La figure 4 est une vue de côté de la semelle de la figure 3.
La figure 5 est une vue de dessous du suceur d'aspirateur de la figure 1.

### Description détaillée

Les figures 1 à 5 représentent un suceur d'aspirateur 2 comprenant un manchon de raccordement 3 auquel vient se raccorder un embout d'un tube rigide ou flexible, lui-même raccordé au système d'aspiration de l'aspirateur (non illustré). Diverses variantes d'aspirateurs existent déjà sur le marché et pourront être utilisées avec le suceur d'aspirateur 2 selon l'invention ; ces variantes étant connues de l'homme du métier, elles ne sont pas détaillées dans la présente demande de brevet.

Le suceur d'aspirateur 2 comprend en outre un capot supérieur 4, et deux roues de déplacement 5 montées sur le capot supérieur 4 et configurées pour rouler sur le sol à nettoyer. Les deux roues de déplacement 5 sont avantageusement disposées chacune d'un côté respectif du capot supérieur 4 et du manchon de raccordement 3.

Le manchon de raccordement 3 est monté en liaison pivot vis-à-vis du capot supérieur 4 selon un axe de pivotement transversal X correspondant avantageusement avec l'axe de rotation des roues de déplacement 5. On pourrait toutefois prévoir des variantes de suceur d'aspirateur selon l'invention avec un léger décalage de l'axe de rotation des roues de déplacement 5 vers le bas et/ou vers l'arrière vis-à-vis de l'axe de pivotement transversal X.

Le suceur d'aspirateur 2 comprend de plus une semelle 6, par exemple en matière plastique, qui est fixée au capot supérieur 4. La semelle 6 est notamment munie d'une face inférieure 7 et d'une bouche d'aspiration 8 débouchant sur la face inférieure 7. La bouche d'aspiration 8 communique avec le manchon de raccordement 3 par le biais d'un conduit de liaison (non visible sur les figures) formé par le capot supérieur 4.

La bouche d'aspiration 8 s'étend selon une direction principale D1 et transversalement à une direction de déplacement D2 du suceur d'aspirateur 2. La bouche d'aspiration 8 comporte un bord avant 8.1 et un bord arrière 8.2 qui sont avantageusement parallèles l'un par rapport à l'autre. Ainsi, la bouche d'aspiration 8 présente une forme globalement rectangulaire.

La semelle 6 comporte une nervure de grattage arrière 11 qui fait saillie de la face inférieure 7 de la semelle 6 et qui est destinée à gratter un sol à nettoyer, et plus particulièrement un sol mou (une moquette, un tapis par exemple). La nervure de grattage arrière 11 est rigide, et est par exemple réalisée en matière plastique rigide. La nervure de grattage arrière 11 est avantageusement rectiligne et s'étend selon une direction d'extension De qui est parallèle à la direction principale D1 de la bouche d'aspiration 8. Selon le mode de réalisation représenté sur les figures, la nervure de grattage arrière 11 présente une forme globalement parallélépipédique.

La nervure de grattage arrière 11 s'étend à proximité et le long du bord arrière 8.2 de la bouche d'aspiration 8. De façon avantageuse, la nervure de grattage arrière 11 est située à l'intersection de la face inférieure 7 de la semelle 6 et d'une paroi latérale arrière 12 de la bouche d'aspiration 8, et s'étend dans la continuité de la paroi latérale arrière 12 de la bouche d'aspiration 8. Avantageusement, la nervure de grattage arrière 11 s'étend sur sensiblement toute la longueur du bord arrière 8.2 de la bouche d'aspiration 8.

Selon un mode de réalisation de l'invention, la nervure de grattage arrière 11 présente une hauteur comprise entre 0,3 mm et 0,9 mm, et par exemple d'environ 0,5 mm, et présente une épaisseur comprise entre 0,5 mm et 1,5 mm, et par exemple d'environ 1 mm.

La face inférieure 7 de la semelle 6 comporte en outre une surface de glissement arrière 13 et une surface de glissement avant 14 qui sont situées de part et d'autre de la bouche d'aspiration 8 et qui sont sensiblement planes. Avantageusement, la surface de glissement arrière 13 s'étend d'un premier bord latéral 15 de la semelle 6 jusqu'à un deuxième bord latéral 16 de la semelle 6 opposé au premier bord latéral 15, et la surface de glissement avant 14 s'étend également du premier bord latéral 15 de la semelle 6 jusqu'au deuxième bord latéral 16 de la semelle 6.

Selon le mode de réalisation représenté sur les figures, la surface de glissement arrière 13 et la surface de glissement avant 14 sont parallèles et coplanaires.

Comme montré plus particulièrement sur la figure 4, la surface de glissement avant 14 s'étend à partir du bord avant 8.1 de la bouche d'aspiration 8, et la surface de glissement arrière 13 s'étend à partir de la nervure de grattage arrière 11 et est située à l'arrière de la nervure de grattage arrière 11. La surface de glissement arrière 13 comporte un bord arrière 13.1 qui est sensiblement rectiligne et qui est sensiblement parallèle à la direction d'extension De de la nervure de grattage arrière 11, et un bord avant 13.2 qui est sensiblement rectiligne et qui est sensiblement parallèle à la direction d'extension De de la nervure de grattage arrière 11.

Selon un mode de réalisation de l'invention, le suceur d'aspirateur 2 est configuré de telle sorte que la surface de glissement arrière 13 et la surface de glissement avant 14 sont sensiblement horizontales lorsque les roues de déplacement 5 sont en contact avec le sol à nettoyer.

Selon un mode de réalisation de l'invention, la surface de glissement arrière 13 présente une largeur W1, mesurée selon une direction transversale à la direction d'extension De de la nervure de grattage arrière 11, qui est comprise entre 4 mm et 10 mm, et qui est par exemple d'environ 8,5 mm.

La face inférieure 7 de la semelle 6 comporte également une surface chanfreinée arrière 17 qui est sensiblement plane et qui s'étend dans le prolongement de la surface de glissement arrière 13 et jusqu'à un bord arrière de la semelle 6. Avantageusement, la surface chanfreinée arrière 17 s'étend du premier bord latéral 15 de la semelle 6 jusqu'au deuxième bord latéral 16 de la semelle 6.

La surface chanfreinée arrière 17 est inclinée par rapport à la surface de glissement arrière 13, et forme donc un angle d'inclinaison compris entre 1° et 4°, et par exemple d'environ 2,7 °, par rapport à la surface de glissement arrière 13.

Selon un mode de réalisation de l'invention, la surface chanfreinée arrière 17 présente une largeur W2, mesurée selon une direction transversale à la direction d'extension de la nervure de grattage arrière 11, qui est comprise entre 10 mm et 15 mm, et qui est par exemple d'environ 12 mm. De façon avantageuse, la surface de glissement arrière 13 et la surface chanfreinée arrière 17 présentent une largeur totale WT, mesurée selon une direction transversale à la direction d'extension de la nervure de grattage arrière 11, qui est comprise entre 15 mm et 25 mm, et qui est par exemple d'environ 20,5 mm.

Le suceur d'aspirateur 2 comporte en outre deux brosses 18, 19 qui sont positionnées respectivement du côté avant et du côté arrière de la semelle 6, et qui sont déplaçables entre une position abaissée dans laquelle les deux brosses 18, 19 sont positionnées en saillie de la face inférieure 7 de la semelle 6, et une position relevée dans laquelle les deux brosses 18, 19 sont positionnées en retrait de la face inférieure 7 de la semelle 6. Les deux brosses 18, 19 peuvent par exemple être montées sur une pièce de support (non visible sur les figures) montée mobile, et par exemple coulissante, sur la semelle 6.

## Revendications

1. Suceur d'aspirateur (2) comprenant une semelle (6) munie d'une face inférieure (7) et d'une bouche d'aspiration (8) débouchant sur la face inférieure (7), la semelle (6) comportant une nervure de grattage arrière (11) qui est destinée à gratter un sol à nettoyer, la nervure de grattage arrière (11) étant positionnée à l'arrière de la bouche d'aspiration (8) et faisant saillie de la face inférieure (7) de la semelle (6), la face inférieure (7) comportant une surface de glissement arrière (13) et une surface de glissement avant (14) qui sont situées de part et d'autre de la bouche d'aspiration (8) et qui sont sensiblement planes, la surface de glissement arrière (13) jouxtant la nervure de grattage arrière (11) et étant située à l'arrière de la nervure de grattage arrière (11), la face inférieure (7) comportant en outre une surface chanfreinée arrière (17) qui s'étend dans le prolongement de la surface de glissement arrière (13) et qui est sensiblement plane, **caractérisé en ce que** la surface chanfreinée arrière (17) forme un angle d'inclinaison compris entre 1° et 4° par rapport à la surface de glissement arrière (13).

2. Suceur d'aspirateur (2) selon la revendication 1, dans lequel la nervure de grattage arrière (11) présente une hauteur comprise entre 0,3 mm et 0,9 mm.

3. Suceur d'aspirateur (2) selon la revendication 1 ou 2, dans lequel la nervure de grattage arrière (11) présente une épaisseur comprise entre 0,5 mm et 1,5 mm.

4. Suceur d'aspirateur (2) selon l'une quelconque des revendications 1 à 3, dans lequel la nervure de grattage arrière (11) s'étend à proximité et le long d'un bord arrière (8.2) de la bouche d'aspiration (8).

5. Suceur d'aspirateur (2) selon la revendication 4, dans lequel la nervure de grattage arrière (11) s'étend sur toute la longueur du bord arrière (8.2) de la bouche d'aspiration (8).

6. Suceur d'aspirateur (2) selon l'une quelconque des revendications 1 à 5, dans lequel la nervure de grattage arrière (11) est sensiblement rectiligne et s'étend selon une direction d'extension (De).

7. Suceur d'aspirateur (2) selon la revendication 6, dans lequel la surface de glissement arrière (13) présente une largeur (W1), mesurée selon une direction transversale à la direction d'extension (De) de la nervure de grattage arrière (11), qui est comprise entre 4 mm et 10 mm.

8. Suceur d'aspirateur (2) selon la revendication 6 ou 7, dans lequel la surface de glissement arrière (13) et la surface chanfreinée arrière (17) présentent une largeur totale (WT), mesurée selon une direction transversale à la direction d'extension (De) de la nervure de grattage arrière (11), qui est comprise entre 15 mm et 25 mm.

9. Suceur d'aspirateur (2) selon l'une quelconque des revendications 1 à 8, dans lequel la bouche d'aspiration (8) s'étend selon une direction principale (D1) qui est transversale à une direction de déplacement (D2) du suceur d'aspirateur (2).

10. Suceur d'aspirateur (2) selon l'une quelconque des revendications 1 à 9, dans lequel la surface de glissement arrière (13) et la surface de glissement avant (14) sont sensiblement parallèles.

11. Suceur d'aspirateur (2) selon l'une quelconque des revendications 1 à 10, dans lequel la surface de glissement arrière (13) et la surface de glissement avant (14) sont sensiblement coplanaires.

12. Suceur d'aspirateur (2) selon l'une quelconque des revendications 1 à 11, lequel comporte au moins une brosse déplaçable (18, 19) entre une position abaissée dans laquelle l'au moins une brosse (18, 19) est positionnée en saillie de la face inférieure (7) de la semelle (6), et une position relevée dans laquelle l'au moins une brosse (18, 19) est positionnée en retrait de la face inférieure (7) de la semelle (6).

13. Aspirateur domestique comprenant un suceur d'aspirateur (2) selon l'une des revendications précédentes.

## Patentansprüche

1. Saugdüse (2), umfassend eine Sohle (6), die mit einer Unterseite (7) und einer Saugöffnung (8), die zur Unterseite (7) führt, ausgestattet ist, wobei die Sohle (6) einen hinteren Abstreifsteg (11) umfasst, der dazu vorgesehen ist, einen zu reinigenden Boden abzustreifen, wobei der hintere Abstreifsteg (11) an der Rückseite der Saugöffnung (8) positioniert ist und aus der Unterseite (7) der Sohle (6) hervorsteht, wobei die Unterseite (7) eine hintere Gleitfläche (13) und eine vordere Gleitfläche (14) umfasst, die beiderseits der Saugöffnung (8) gelegen sind und die im Wesentlichen eben sind, wobei die hintere Gleitfläche (13) am hinteren Abstreifsteg (11) angrenzt und an der Rückseite des hinteren Abstreifstegs (11) gelegen ist, wobei die Unterseite (7) weitere eine hintere abgeschrägte Fläche (17) umfasst, die sich in der Verlängerung der hinteren Gleitfläche (13) erstreckt und die im Wesentlichen eben ist, **dadurch gekennzeichnet, dass** die hintere abgeschrägte Fläche (17) in Bezug auf die hintere Gleitfläche (13) einen Neigungswinkel zwischen 1° und 4° bildet.

2. Saugdüse (2) nach Anspruch 1, wobei der hintere Abstreifsteg (11) eine Höhe zwischen 0,3 mm und 0,9 mm aufweist.

3. Saugdüse (2) nach Anspruch 1 oder 2, wobei der hintere Abstreifsteg (11) eine Dicke zwischen 0,5 mm und 1,5 mm aufweist.

4. Saugdüse (2) nach einem der Ansprüche 1 bis 3, wobei sich der hintere Abstreifsteg (11) in der Nähe und entlang einer hinteren Kante (8.2) der Saugöffnung (8) erstreckt.

5. Saugdüse (2) nach Anspruch 4, wobei sich der hintere Abstreifsteg (11) über die gesamte Länge der hinteren Kante (8.2) der Saugöffnung (8) erstreckt.

6. Saugdüse (2) nach einem der Ansprüche 1 bis 5, wobei der hintere Abstreifsteg (11) im Wesentlichen geradlinig ist und sich in einer Erstreckungsrichtung (De) erstreckt.

7. Saugdüse (2) nach Anspruch 6, wobei die hintere Gleitfläche (13) eine Breite (W1), in einer Richtung quer zur Erstreckungsrichtung (De) des hinteren Abstreifstegs (11) gemessen, aufweist, die zwischen 4 mm und 10 mm beträgt

8. Saugdüse (2) nach Anspruch 6 oder 7, wobei die hintere Gleitfläche (13) und die hintere abgeschrägte Fläche (17) eine Gesamtbreite (WT), in einer Richtung quer zur Erstreckungsrichtung (De) des hinteren Abstreifstegs (11) gemessen, aufweisen, die zwischen 15 mm und 25 mm beträgt.

9. Saugdüse (2) nach einem der Ansprüche 1 bis 8, wobei sich die Saugöffnung (8) in einer Hauptrichtung (D1) erstreckt, die quer zu einer Verschiebungsrichtung (D2) der Saugdüse (2) verläuft.

10. Saugdüse (2) nach einem der Ansprüche 1 bis 9, wobei die hintere Gleitfläche (13) und die vordere Gleitfläche (14) im Wesentlichen parallel sind.

11. Saugdüse (2) nach einem der Ansprüche 1 bis 10, wobei die hintere Gleitfläche (13) und die vordere Gleitfläche (14) im Wesentlichen komplanar sind.

12. Saugdüse (2) nach einem der Ansprüche 1 bis 11, die mindestens eine Bürste (18, 19) umfasst, die zwischen einer abgesenkten Position, in der die mindestens eine Bürste (18, 19) aus der Unterseite (7) der Sohle (6) hervorstehend positioniert ist, und einer angehobenen Position, in der die mindestens eine Bürste (18, 19) von der Unterseite (7) der Sohle (6) zurückgezogen positioniert ist, verschiebbar ist.

13. Hausstaubsauger, der eine Saugdüse (2) nach einem der vorstehenden Ansprüche umfasst.

## Claims

1. Vacuum cleaner nozzle (2) comprising a baseplate (6) provided with a lower face (7) and a suction mouth (8) opening onto the lower face (7), the baseplate (6) comprising a rear scraping rib (11) which is intended to scrape a floor to be cleaned, the rear scraping rib (11) being positioned behind the suction mouth (8) and projecting from the lower face (7) of the baseplate (6), the lower face (7) comprising a rear sliding surface (13) and a front sliding surface (14) which are located on either side of the suction mouth (8) and which are substantially flat, the rear sliding surface (13) adjoining the rear scraping rib (11) and being located behind the rear scraping rib (11), the lower face (7) further comprising a rear chamfered surface (17) which extends into the extension of the rear sliding surface (13) and which is substantially flat, **characterised in that** the rear chamfered surface (17) forms a tilt angle of between 1° and 4° with respect to the rear sliding surface (13).

2. Vacuum cleaner nozzle (2) according to claim 1, wherein the rear scraping rib (11) has a height of between 0.3mm and 0.9mm.

3. Vacuum cleaner nozzle (2) according to claim 1 or 2, wherein the rear scraping rib (11) has a height of between 0.5mm and 1.5mm.

4. Vacuum cleaner nozzle (2) according to any one of claims 1 to 3, wherein the rear scraping rib (11) extends to the proximity of and along a rear edge (8.2) of the suction mouth (8).

5. Vacuum cleaner nozzle (2) according to claim 4, wherein the rear scraping rib (11) extends over the entire length of the rear edge (8.2) of the suction mouth (8).

6. Vacuum cleaner nozzle (2) according to any one of claims 1 to 5, wherein the rear scraping rib (11) is substantially rectilinear and extends in an extension direction (De).

7. Vacuum cleaner nozzle (2) according to claim 6, wherein the rear sliding surface (13) has a width (W1), measured in a direction transverse to the extension direction (De) of the rear scraping rib (11), which is between 4mm and 10mm.

8. Vacuum cleaner nozzle (2) according to claim 6 or 7, wherein the rear sliding surface (13) and the rear chamfered surface (17) have a total width (WT), measured in a direction transverse to the extension direction (De) of the rear scraping rib (11), which is between 15mm and 25mm.

9. Vacuum cleaner nozzle (2) according to any one of claims 1 to 8, wherein the suction mouth (8) extends in a main direction (D1) which is transverse to a movement direction (D2) of the vacuum cleaner nozzle (2).

10. Vacuum cleaner nozzle (2) according to any one of claims 1 to 9, wherein the rear sliding surface (13) and the front sliding surface (14) are substantially parallel.

11. Vacuum cleaner nozzle (2) according to any one of claims 1 to 10, wherein the rear sliding surface (13) and the front sliding surface (14) are substantially coplanar.

12. Vacuum cleaner nozzle (2) according to any one of claims 1 to 11, which comprises at least one movable brush (18, 19) between a lowered position, in which the at least one brush (18, 19) is positioned projecting from the lower face (7) of the baseplate (6), and a raised position, in which the at least one brush (18, 19) is positioned recessed from the lower face (7) of the baseplate (6).

13. Vacuum cleaner comprising a vacuum cleaner nozzle (2) according to one of the preceding claims.
